# EUROPÄISCHE PATENTSCHRIFT

(11) **EP 1 176 236 B1**
(45) Veröffentlichungstag und Bekanntmachung des Hinweises auf die Patenterteilung: **23.04.2008**
(21) Anmeldenummer: 01117178.2
(22) Anmeldetag: 16.07.2001
(51) Int. Cl.: D01G 15/88, D01G 15/20

(54) **Sägezahngarnitur**
Saw-tooth clothing
Garniture en éléments de dents de scie

(30) Priorität: 28.07.2000 CH 15012000
(43) Veröffentlichungstag der Anmeldung: 30.01.2002
(73) Patentinhaber: MASCHINENFABRIK RIETER AG, 8406 Winterthur (CH)
(72) Erfinder: Gresser, Götz Theodor, Dr., 8406 Winterthur (CH)

(56) Entgegenhaltungen:
- EP-A- 0 894 878
- EP-A- 1 099 783
- WO-A-94/243348
- DE-A- 1 685 615
- DE-A- 3 501 876
- DE-A- 3 730 297
- DE-B- 1 036 725
- GB-A- 944 854
- US-A- 2 731 676
- US-A- 3 081 499
- US-A- 3 824 650
- US-A- 4 606 095
- US-A- 4 937 919
- US-A- 5 555 714
- US-A- 5 694 759
- PATENT ABSTRACTS OF JAPAN vol. 010, no. 128 (C-345), 13. Mai 1986 (1986-05-13) & JP 60 252725 A (NITSUTOU ENGINEERING KK), 13. Dezember 1985 (1985-12-13)

## Beschreibung

Die Erfindung bezieht sich auf eine Garnitur für eine Einzugswalze, bzw. auf eine Walze mit einer derartigen Garnitur. Die Erfindung umfasst eine geeignete Drahtform für den angegebenen Zweck.

### Stand der Technik

DE-A-19708261 beschreibt eine Garnitur, die primär zur Verwendung auf der Speisewalze einer Karde konzipiert ist. Diese Garnitur soll zwei Teilaufgaben erfüllen, nämlich:
1. die Förderung des Materials an den Vorreisser gewährleisten, und
2. eine genauere Erfassung von Materialschwankungen ermöglichen.

Um diese Aufgaben zu erfüllen, wurde die Entwicklung neuer Zahnformen erforderlich. Der Schrift offenbart eine Zahnform, wobei jede Zahn an der Zahnspitze ein kurze gerade Zone z.B. 0.6 bis 1.5 mm aufweisst, die parallel zur Fussebene des Zahnfusses ausgerichtet ist. Weiterhin weißt jeder Zahn eine Zahnbrust und einen Zahnrücken auf. Zur Gewährleistung einer ausreichenden Förderwirkung wurde eine Zahnform mit einem Rückenwinkel von nahezu 90° gewählt, wobei der Brustwinkel und der Keilwinkel beide 0° oder nahezu 0° betragen. Die genaue Erfassung von Materialschwankungen soll durch die Anwendung von Zähne (und daher Zahnlücken) mit einer geringeren Höhe begünstigt werden. Obwohl nicht speziell als Teilaufgabe genannt, soll anscheinend auch das Erzielen eines grossen offenen Raumes um jeder Zahn dazu helfen, Wickel zu vermeiden. Die Schrift zeigt zwar auch einen Füllschacht (Fig. 4), da aber an der im Schacht dargestellten Einzugswalze keine Erfassung von Materialschwankungen stattfindet, ist es nicht ersichtlich, welche spezielle Vorteile für die Verwendung der neuen Garnitur im Schacht sprechen würden.

Die US 3 824 650 A und die US 3 081 499 A offenbaren Abnehmerwalzen, die dazu dienen ein Faservlies vollständig und ohne Zerreißen der Struktur von einem Doffer abzunehmen.

### Die Erfindung

Die vorliegende Erfindung stellt sich die Aufgabe, eine Garnitur vorzuschlagen, die optimal auf die Einzugswalze (auch "Speisewalze" genannt) in einem Füllschacht einer Karde zugeschnitten ist. In diesem Zusammenhang sind zwei Teilaspekte wichtig, nämlich
- einerseits, die Fähigkeit der Einzugswalze Material "aus dem Stillstand" weiterzufördern, und
- andererseits, die Weitergabe dieses Materials an die nachfolgende Öffnerwalze zu gewährleisten, um dadurch Wickel zu vermeiden.

Gelöst wird die Aufgabe durch die Merkmale des Anspruchs 1.

Die erfindungsgemäße Garnitur ist speziell für den Kardenfüllschacht konzipiert. Die Anforderungen im Füllschacht unterscheiden sich mindestens insofern von anderen Anwendungen in der Baumwollspinnerei als das Material an dieser Stelle relativ schlecht aufgelöst ist; es ist insbesondere mit grossen Dichteveränderungen zu rechnen. Ferner, ist die Drehzahl der Einzugswalze im Schacht im Verhältnis zur Drehzahl der Speisewalze in der Karde selbst oft relativ niedrig. Bei einem Durchmesser der Einzugswalze von ca. 180 mm liegt die Drehzahl z.B. im Bereich 700 bis 1300 Umdrehungen pro Minute. Im Zusammenhang mit dem Füllschacht sind auch gewisse neuere Entwicklungen zu berücksichtigen, insbesondere
- die relativ hohen Materialdurchfluss, die ein moderner Kardenfüllschacht bewältigen muss; eine moderne Baumwollkarde ist oft (z.B.) für eine Produktion von mehr als 100 Kilogramm Faserband pro Stunde ausgelegt, was die Zuführ einer entsprechenden Fasermenge durch den Schacht erfordert;
- die Verwendung einer Speisewalze/Speisemulde-Einheit anstelle von einem Speisewalzenpaar;
- die zunehmende Tendenz, engere Einstellungen zwischen der Mulde und der Walze zu fordern, und
- die zunehmende Popularität der sogenannten "Gleichlaufspeisung", welche das Fasermaterial schont aber das vollständige Auskämmen durch die nachfolgende Öffnerwalze erschwert, was eine erhöhte Wickelneigung für gewisse Fasersortimente verursachen kann.

Es ist daraus ersichtlich, dass sich teilweise widersprechenden Anforderungen gestellt werden. Es hat sich aber gezeigt, dass es möglich ist, diese Anforderungen zu erfüllen, ohne eine grundsätzlich neue Zahnform (auch Zahngeometrie genannt) entwickeln zu müssen, d.h. die Erfindung beruht auf die Optimierung einer bekannten dreieckigen Zahnform, wie sie heute z.B. für die Abnahmewalze (Hollingsworth GmbH) und/oder für die Einzugswalze (Graf und Cie. AG) angeboten werden.

Die Terminologie, die in dieser Beschreibung verwendet wird, wird nachfolgend anhand der Figur 4 näher erklärt. Sie entspricht grundsätzlich derjenigen der ISO 5234 sowie der Beschreibung der Tambourgarnitur im Fachartikel "Entwicklungen auf dem Gebiet der Kardengarniturenkonstruktion" in der Zeitschrift textil praxis international, September 1994, Seiten 551 bis 560, insbesondere Seite 552 und 555 (Autor- Dipl. Ing Bernhard T. Bocht.) Es wird aber in dieser Beschreibung ein zusätzlicher Begriff verwendet, nämlich die "Blatthöhe", welche hier als die Gesamthöhe minus der Fusshöhe definiert wird.

Die Erfindung betrifft eine Speisewalzengarnitur gemäß Anspruch 1.

Der Keilwinkel β jedes Zahns beträgt 30° bis 120°, wobei ein Wert von ungefähr 80° zweckmässig ist. Der Brustwinkel beträgt -20° bis -60°, wobei eine Wert von ungefähr -40° zweckmässig ist. Dieser Winkel wird zwischen der das Material fördernden Flanke und einer Linie senkrecht zur Basis des Drahtes eingeschlossen. Die bevorzugte Zahnform bzw. Zahngeometrie beruht auf einem gleichschenkligen Dreieck. Die Zahnform bzw. die Zahngeometrie kann aber asymmetrisch gewählt werden, wobei die weniger steile Flanke zum Fördern des Fasermaterials in die normale Förderrichtung dienen kann. Der Antrieb für die Speisewalze kann aber reversierbar sein, sodass die steilere Flanke auch unter Umständen zum Fördern von Material dienen muss, beispielsweise um die Speisewalze zu entleeren oder zum Entfernen von Fremdmaterialien, die zwischen der Mulde und der Speisewalze gelangen.

Die Zahnteilung liegt vorzugsweise zwischen 3.0 und 5.0 mm. Sie wird vorzugsweise grösser als die Blatthöhe gewählt.

Die Fussbreite beträgt z.B. 2.0 bis 4.0 mm und wird vorzugsweise auch grösser als die Blatthöhe gewählt, wenn die Drahtwindungen nebeneinander gewickelt werden.

Ausführungsbeispiele werden nachfolgend anhand der Figuren der Zeichnungen erklärt. Es zeigt:
Fig. 1 eine Seitenansicht einer Karde (einer "Baumwollkarde") zur Verarbeitung von Kurzstapelfasern (z.B. kürzer als 60mm;
Fig. 2 eine Seitenansicht (zu einem grösseren Massstab) eines Füllschachtes für eine Karde nach Fig. 1;
Fig. 2A ein Detail aus der Figur 2, um die Verhältnisse an der Übergabestelle zwischen der Einzugswalze und der Öffnerwalze darzustellen;
Fig. 3 schematisch (zu einem grösseren Massstab) eine Speise- bzw. Einzugswalze nach dieser Erfindung zur Verwendung in einer Anordnung gemäss Figur 2;
Figur 3A eine alternative Zahnform;
Figur 4 eine schematische Darstellung zum Erklären verschiedener Begriffe im Zusammenhang mit Sägezahngarnituren, wobei diese Figur aus den Teilfiguren 4A, 4B und 4C besteht;
Fig. 5 schematisch in Seitenansicht (in der Richtung des Pfeils P in der Figur 6 betrachtet) ein Drahtstück einer Sägezahngarnitur zur Verwendung auf einer Speise- bzw. Einzugswalze nach Fig. 3;
Fig. 6 der gleiche Drahtstück in Querschnitt, und
Fig. 7 eine modifizierte Zahngeometrie.

Die Karde 10 nach Fig. 1 entspricht der Lehre der EP-A-866153 (bzw. der Weiterentwicklungen in EP-A-989213 und/oder in den Figuren 9 bis 22 von WO-A-99/50486). Dieser Kardentyp ist hier nur als Beispiel aufgeführt. Die Erfindung ist ebenfalls in kombination mit einer konventionellen Kardenquerschnitt (z.B. nach der Fig. 1 der WO-A-99/50486) verwendbar. Der Aufbau des Füllschachtes 12 nach der Fig. 2 entspricht grundsätzlich dem Aufbau nach EP-A-894,878, wobei in der Ausführung nach Figur 2 die Reinigungsstellen der EP-A-894,878 weggelassen wurden. Selbstverständlich kann die Erfindung auch in einem Füllschacht verwendet werden, die mit Reinigungsstellen gemäss EP-A-894,878 versehen ist.

In der Karde gemäss der Fig. 1 läuft die Materialflussrichtung von rechts nach links, wobei die eigentliche Flockenspeisung (Fig. 2) in Figur 1 nicht gezeigt ist. Das von der Flockenspeisung gelieferte Fasermaterial wird in der Form einer Watte der Karde 10 zugeliefert, von einer Speisewalze 14 an ein Vorreissermodul 16 (auch Briseurmodul genannt) weitergeleitet, einer Trommel 18 (auch Tambour genannt) übergeben und durch die Zusammenarbeit der Trommel mit einem Wanderdeckelsatz eines Wanderdeckelaggregates 20 weiter aufgelöst und gereinigt. Die Deckeln des Wanderdeckelsatzes werden durch einen geeigneten Antriebssystem des Wanderdeckelaggregates über Umlenkrollen 24 einem geschlossenen Pfad entlang (gleichläufig oder gegenläufig zur Drehrichtung der Trommel) geführt. Fasern aus dem auf der Trommel befindlichen Vlies werden von einem Abnehmer 26 abgenommen und in einer aus verschiedenen Walzen bestehenden Auslaufpartie 28 zu einem Faserband (nicht gezeigt) gebildet. Dieses Kardenband wird von einer Bandablage (hier nicht gezeigt, siehe z.B. EP-A-99/58749) in eine Transportkanne in zykloidischen Windungen abgelegt.

Die Anordnung nach Fig. 1 ist nur als Beispiel aufgeführt. Die noch zu beschreibenden Merkmale können auch in anderen Kardentypen und in Krempeln verwendet werden, sogar auch in den grossen Maschinen, die zur Herstellung von Nonwovens (Vliesstoffe) geeignet sind. Das Wanderdeckelaggregat 20 umfasst Deckelstäbe 22, wovon in Fig. 1 nur einzelne Stäbe schematisch abgebildet sind. Die heute gebräuchliche Wanderdeckelanordnung einer konventionellen Karde (z.B. der C51 Karde der Anmeldefirma) umfasst mehr als hundert Deckelstäbe. Die Stäbe werden an ihren Enden von endlosen Bändern 30 getragen und dadurch gegen die Drehrichtung der Trommel oder im Gleichlauf mit dieser Drehrichtung bewegt. Beispiele solcher Einrichtungen sind in EP-A-753 610 zu finden. Das Wanderdeckelaggregat 20 in Fig. 1 braucht nur ungefähr 70 - 90 Deckelstäbe, wovon ca. 20 - 35 gleichzeitig in der Arbeitsstellung gegenüber der Trommel 18 stehen. Jeder Deckelstab 22 umfasst vorzugsweise ein Garniturträger in der Form eines Hohlprofils, z.B. wie auch in US 5,542,154 gezeigt. Die an diesem Träger angebrachter Garniturstreifen ist vorzugsweise als flexible ("halbstarre") Garnitur gebildet, d.h. der Streifen umfasst einen flexiblen Körper, der am Träger befestigt ist, und einzelne Spitzen, wovon Teile im Körper eingebettet sind.

Die Wanderdeckelanordnung kann durch Festdeckel ersetzt werden, z.B. nach den Prinzipien die in US-B-3,604,062; US-B-3,044,475 und US-B-3,858,276 erklärt wurden.

Der Teil des Trommelumfangs, der in einer Wanderdeckelkarde von der Wanderdeckelanordnung abgedeckt ist, kann als die Hauptkardierzone bezeichnet werden. In dieser Zone wird der grösste Teil der Kardierarbeit geleistet. Es sind aber zusätzliche Arbeitselemente in anderen Zonen der Trommel 18 vorgesehen, um eine weitere Kardierwirkung herbeizuführen. Der Teil des Trommelumfangs zwischen dem Vorreissermodul 16 und dem Wanderdeckelaggregat 20 ist hier als Vorkardierzone bezeichnet, der Teil des Trommelumfangs zwischen dem Wanderdeckelaggregat 20 und dem Abnehmer 26 als Nachkardierzone, und der Teil des Trommelumfangs zwischen dem Abnehmer 26 und dem Vorreissermodul 16 als Unterkardierzone. In der Vor-, Nach- und Unterkardierzonen der Karde können zusätzliche Verarbeitungselemente angebracht werden, wobei vom Anbringen solcher Elemente in der Unterkardierzone vorzugsweise abgesehen wird.

In der Vorkardierzone findet mindestens ein Zusatzsegment 32 mit einem Schmutzausscheidemesser (z.B.nach EP-A-848091 und/oder WO-A-99/61688) Platz. In der Nachkardierzone befinden sich mindestens ein Zusatzsegment 32 und mindestens ein Kardierstab 34, der ähnlich der Deckelstäbe gebildet werden kann. Es können sowohl in der Vorkardierzone wie auch in der Nachkardierzone jeweils mehrere Zusatzsegmente vorgesehen werden. Die Trommel 18 ist sonst durch Abdeckelemente 36 verkleidet. Eine dazu geeignete Verkleidung ist in EP-B-431 482 bzw. EP-B-687 754 und in unserer EP-A-790 338 zu finden.

Die Arbeitsbreite der Trommel 18 ist für alle anderen Arbeitselemente der Karde 10 massgebend, insbesondere für
- die Wanderdeckel, (oder Festdeckel in einer Festdeckelkarde), welche zusammen mit der Trommel die Fasern gleichmässig über die ganze Arbeitsbreite kardieren müssen,
- das Zuführsystem, welches stets einen gleichmässig verteilten Faserstrom an die Trommel über die ganze Arbeitsbreite gewährleisten muss, und
- das Abnahmesystem, welches stets gleichmässig Fasern von der Trommel über die ganze Arbeitsbreite abheben soll.

Der Durchmesser der zylindrischen Oberfläche der Trommel 18 ist auch ein wichtiges Mass der Maschine. Zusammen mit der Arbeitsbreite bestimmt der Durchmesser die Arbeitsfläche der Trommel, wobei es unerwünscht ist, eine vorgegebene Faserdichte pro Flächeneinheit zu übersteigen. Gemäss EP-A-866153 beträgt der Trommeldurchmesser zwischen 700 mm und 1000 mm wobei vorzugsweise ein Durchmesser zwischen 750 mm und 850 mm gewählt wird. Der bevorzugte Durchmesserbereich ist 800 bis 820 mm. Ausserdem hat die Karde nach Figur 1 vorzugsweise eine Arbeitsbreite grösser als 1300 mm, z.B. 1500 mm.

Die Unterkardierzone ist gross genug, um das Anbringen der folgenden Geräte zu ermöglichen, nämlich:
- geeignete Leitelemente (nur schematisch angedeutet) an der Übergabe vom Vorreissermodul an die Trommel,
- die "Zunge" Z (z.B. nach EP-A-790 338) am Übergang zwischen der Trommel und dem Abnehmer und
- eine Garniturschleifvorrichtung (z.B. nach US 5,355,560), wobei diese Vorrichtung für die Funktion der Karde nicht wesentlich ist und als fakultative Option betrachtet werden kann.

Die Lösung nach Fig. 1 umfasst im Vorreissermodul 16 drei Vorreisser gemäss EP-A-989213, wobei auch nur ein Vorreisser benutzt werden kann. Der bzw. der erste Vorreisser arbeitet mit der Speisewalze 14 zusammen, welche die Fasern von einer Watte übernimmt, die vom Füllschacht (vgl. Fig. 2) gebildet wird. Der Füllschacht 12 gemäss Fig. 2 umfasst einen oberen Teil 40 (einen Einspeiseschacht, in Fig. 2 nur teilweise abgebildet), sowie einen unteren Schachtteil 42 (Reserveschacht). Faserflocken aus den unteren Schachtteil 42 werden durch zwei Förderwalzen 44 als die vorerwähnte Watte ausgetragen und an die Speisewalze 14 der Karde 10 weitergeleitet.

Zwischen dem oberen Schachtteil 40 und dem unteren Schachtteil 42 befindet sich eine Zuführvorrichtung 48, welche die Flocken einer Auflösewalze 46 zuführt. Solche Vorrichtungen sind im allgemeinen wohl bekannt. Gemäss der in EP-A-810309 beschriebenen Erfindung sollte an der Auflöse- oder Öffnungswalze 46 Reinigungselemente angebracht werden, um ein Reinigungsmodul zu bilden welches wesentliche Änderungen in den vorgeschalteten Anlagebereiche ermöglicht. In der Lösung nach der Figur 2 ist aber einfachheitshalber auf ein Reinigungsmodul verzichtet worden. Grundsätzlich kann aber die Zuführvorrichtung 48 und Auflösewalze 46, zusammen mit dem benachbarten Teil vom Gehäuse des Schachtes, derart umgebildet, dass daraus ein "Feinreiniger" entsteht. Die Anpassung erfordert Elemente am Umfang der Auflösewalze 46, welche das Ausscheiden von Schmutz ermöglicht.

Die Zuführvorrichtung 48 stellt eine "Klemmspeisung" für die Auflösewalze 46 dar. Diese Klemmspeisung besteht aus einer Speise- bzw. Einzugswalze 50 und einer Mulde 52. Solche Anordnungen sind auch an anderen Stellen in der Spinnereivorbereitung bekannt, z.B. in der Zuführ zu einem Feinreiniger (Beispiel - siehe EP-B-419915) und an der vorerwähnten Speisewalze der Karde selbst (Beispiel - siehe EP-A-926274). Die noch zu beschreibende Ausführung der Erfindung ist zur Verwendung im Füllschacht konzipiert worden, ist aber nicht auf diesem Anwendungsgebiet eingeschränkt.

Im Detail nach der Figur 2A sind die Drehrichtungen der Walzen 50 bzw. 46 auch durch je einen Pfeil angedeutet worden. Aus dieser Figur ist auch ersichtlich, dass die effektive Klemmlinie zwischen der Mulde 52 und der Einzugswalze 50 sehr nah an die Übergabestelle zur Auflösewalze 46 herangeführt werden kann. Die dargestellte Anordnung der Drehrichtungen ergibt eine sogenannte "Gleichlaufspeisung", d.h. das durch die Walze 46 aus der Klemmlinie ausgekämmte Material wird von der Mulde 52 weggetragen. Im Falle der sogenannten "Gegenlaufspeisung" läuft die Walze 46 mit der umgekehrten Drehrichtung, sodass das ausgekämmte Material zwischen der Mulde 52 und der Walze 46 geführt wird. Die (dargestellte) Gleichlaufspeisung ergibt eine schonende Behandlung der Fasern im Vergleich zur Gegenlaufspeisung. Das Fasermaterial trennt sich aber nicht immer sauber von der Einzugswalze 50 bei Verwendung einer Gleichlaufspeisung, d.h. das Material wird wieder in den oberen Schachtteil auf der Oberfläche der Walze 50 zurückgeführt. Das Risiko der Wickelbildung wird dadurch erhöht.

Die Einzugswalze 50 gemäss der Figur 3 umfasst einen zylindrischen Trägerkörper 54 und einer Garnitur, die aus einer um den Körper 54 gewickelten Drahtlänge 56 gebildet ist. Der geläufige Begriff "Sägezahngarnitur" wird auch für diese Garnitur verwendet; die vorgesehene Zahnform bzw. Zahngeometrie wird nachfolgend anhand der Figuren 5 und 6 erläutert. Die Darstellung gemäss der Figur 3 ist nur schematisch, weil nur eine einzige "Garniturwindung" (eine einzige Umwicklung des Drahtes 56 um den Körper 54) abgebildet worden ist, um das Garniturprinzip klar zu zeigen und auch den Vergleich mit DE-A-19708261 zu ermöglichen. Wie aus der Figur 3 klar ersichtlich ist, werden die Zähne 58 einer Garnitur nach dieser Erfindung als "dreieckigen" Zähne gebildet, wobei die Dreiecke vorzugsweise gleichschenklig sind. Jeder Zahn kann mit einer Spitze gebildet werden, wie dies in der Figur 3 gezeigt ist; die Zahnspitzen können aber auch abgestumpft sein, wie dies in der Figur 3A für modifizierte Zähne 58A schematisch (und zu einem grösseren Massstab) mit AS angedeutet worden ist.

Bezüglich der Terminologie, die in dieser Beschreibung verwendet wird, wird auf die Figur 4 hingewiesen, wobei insbesondere auf die Definition des "negativen Winkels" in der Figur 4B geachtet werden muss. Diese Definition ist so zu verstehen, dass wenn der Keilwinkel die gedachte senkrechte Linie einschliesst, welche den Brustwinkel bildet, dann wird der Brustwinkel trotzdem noch von dieser senkrechten Linie aus gemessen, wobei der so gemessene Wert als ein negativer Winkel" eingestuft wird. Eine Zahnform mit einer solchen "negativer Brustwinkel" ist in Figur 4B mit der gestrichelten Linie angedeutet, wobei diese Linie in der Brustflanke (oder Förderflanke) des Zahns verläuft. Die angenommene normale Förderrichtung ist auch mittels eines Pfeils in der Figur 4B angedeutet worden, d.h. es wird hier angenommen, dass die Zahnflanke, welche den Brustwinkel definiert, auch zum Fördern von Material in die normale Förderrichtung dient (diese Annahme ergibt sich nicht eindeutig aus dem vorerwähnten ISO Norm, entspricht aber der Bezeichnungspraxis der Anmelderfirma). Gemäss dieser Definition wird der Brustwinkel immer kleiner als 90° und er wird zwischen der materialfördernden Zahnflanke und einer Linie eingeschlossen, die durch die Zahnspitze verläuft und senkrecht zur Basis des Drahtes steht.

Der Draht 56, welcher die Garnitur nach der Figur 3 bildet, ist in ausgestreckter Form in den Figuren 5 und 6 gezeigt. Er umfasst grundsätzlich eine Fusspartie 60 und eine von der Fusspartie 60 herausragende Blattpartie 62, wobei die eigentlichen Zähne 58 in der Blattpartie 62 gebildet sind. Zusätzlich zur in der Figur 4 dargelegten Terminologie wird in dieser Beschreibung für der Begriff Blatthöhe der Begriff. "Blatttiefe" BT (Fig. 5) verwendet.

Die Blatttiefe oder Blatthöhe BT eines Drahtes nach der Erfindung ist zweckmässigerweise kleiner als 2,5 mm gewählt, wobei der bevorzugte Bereich 1,3 bis 1,7 (beispielsweise 1,5) mm ist. Die Blatttiefe oder Blatthöhe BT beschränkt auch die Zahntiefe, wofür aber hier keinen bevorzugten Bereich festgelegt werden muss. Die Zahntiefe wird gemäss den heute konventionellen Herstellungsprozeduren etwas kleiner als die Blatttiefe BT oder Blatthöhe gewählt - diese konventionelle Praxis kann für Drähte gemäss dieser Erfindung beibehalten werden.

Die Zahnteilung P beträgt zweckmässigerweise mehr als 3 mm, wobei der bevorzugte Bereich 3 bis 5 mm beträgt. Es kann z.B. ein Wert von 4 mm bei einer Blatttiefe von 1,5 mm gewählt werden. Die Zahnteilung P beträgt auf jeden Fall vorzugsweise 1,5mal die Blatttiefe, oder mehr.

Die Fussbreite b1 beträgt vorzugsweise 2.0 bis 4.0 mm. Wenn Nachbarwindungen direkt nebeneinander gelegt werden, wie dies mit gestrichelten Linien in Fig. 5 angedeutet ist, bestimmt die Fussbreite b1 auch die "Ganghöhe" (vgl. DE-A-19708261 und ISO 5234, Tabelle 4). Wie die letztgenannte Schrift aber zeigt (Fig. 5b in DE 19708261), kann die Ganghöhe auch durch andere Mittel beeinflusst werden (in Fig. 5D der DE 19708261, durch ein Abstandsdraht; der Garniturdraht kann aber auch in einem Spiralnut im Trägerkörper gewickelt werden, sodass, in dem Fall, die Steigung des Nutes die Ganghöhe bestimmt). Die Ganghöhe beträgt vorzugsweise zumindest 3,0 mm, kann aber auf 5,00 mm begrenzt werden. Wenn der Draht in einem Nut gelegt ist, kann allenfalls mit einer kleineren Fussbreite gearbeitet werden, sie beträgt aber vorzugsweise mindestens 1 mm. Auch wenn die Drahtwindungen nebeneinander gelegt werden, können sie eine sogenannte Verkettung aufweisen. Da aber die Verkettung von Garniturdraht wohl bekannt ist und nichts direkt mit der Erfindung zu tun hat, wird hier nicht näher darauf eingegangen.

Die Anordnung gemäss der Figur 6 geht von Zähne aus, die als gleichschenkligen Dreiecke gebildet sind. Mit einer solchen Anordnung spielt es keine Rolle, in welche Richtung das Fasermaterial von der einen Zahnflanke oder der anderen gefördert werden soll. Der Keilwinkel β (vgl. Fig. 4) liest im Bereich 30° bis 120°, wobei der bevorzugte Wert zwischen 70° und 100° (beispielsweise bei 80°) liegt. Der Brustwinkel α (vgl. Fig. 4) beträgt Von (-20°) bis (-60°), wobei der bevorzugte Wert bei (-40°) liegt.

Die Zahngeometrie für ein Draht gemäss der Erfindung ist aber nicht auf den gleichschenkligen Dreieck eingeschränkt. Eine Alternative ist in der Figur 7 gezeigt, woraus ersichtlich ist, dass der Zahn dreieckig aber asymmetrisch gebildet werden kann. Der Brustwinkel α eines solchen Zahnes kann z.B. -60° betragen und zwar bei einem Keilwinkel von ca. 70°. Die normale Förderrichtung ist in Fig. 7 mit dem Pfeil angedeutet, d.h. die weniger steile Flanke 64 dient normalerweise dem Fördern des Fasermaterials. Die steilere Flanke 66 (des "Zahnrückens") kann aber dem Fördern des Materials dienen, wenn der Antriebsmotor (nicht gezeigt) für die Einzugswalze reversierbar ist, wie schon in der Einleitung erklärt wurde.

Die Erfindung ist besonders wichtig, wo damit gerechnet werden muss, dass die Materialzufuhr an die Karde zeitweilig eingestellt werden muss. Die Einzugswalze soll beim Neustarten das Material aus dem Schachtteil 40 zuverlässig in die Zuführvorrichtung "einfädeln". Die Garnitur muss zu diesem Zweck eine gewisse "Aggressivität" aufweisen, die mittels der gewählten Zahngeometrie gewährleistet ist. Eine aggressive Garnitur übt aber "Rückhaltekräfte" auf das Material aus, was zu Probleme beim Trennen des Materials von der Einzugswalze führen kann. Eine saubere Trennung ist aber sehr wichtig, da sonst das Wickelrisiko erhöht wird. Da dieses Risiko auch vom Fasersortiment abhängig ist, muss die Garnitur derart gewählt werden, dass sie mit dem zu verarbeitende Material kein Wickel an der Einzugswalze entsteht.

## Patentansprüche

1. Einzugs- oder Speisewalze (50) mit einer Garnitur in der Form eines gewickelten Drahtes, wobei der Garniturdraht (56) eine Fusspartie (60) und eine von der Fusspartie herausragende Blattpartie aufweist und die Blattpartie mit dreieckförmigen Zähnen gebildet ist und die Blatthöhe (BT) definiert als Gesamthöhe (h1) minus Fusshöhe (h2), kleiner als 2.5 mm ist, **dadurch gekennzeichnet, dass** der Brustwinkel α, der zwischen der Förderflanke und einer Linie senkrecht zur Basis des Drahtes eingeschlossen ist, jedes Zahns -20° bis -60° und der Keilwinkel β jedes Zahns 30° bis 120° beträgt.

2. Einzugs- oder Speisewalze (50) gemäss Anspruch 1, **dadurch gekennzeichnet, dass** die Zahnform im wesentlichen einem gleichschenkligen Dreieck entspricht.

3. Einzugs- oder Speisewalze (50) nach einem der vorangehenden Ansprüche, **dadurch gekennzeichnet, dass** die Zahnteilung zwischen 3.0 und 5.0 mm liegt.

4. Einzugs- oder Speisewalze (50) nach einem der vorangehenden Ansprüche, **dadurch gekennzeichnet, dass** die Zahnteilung grösser als die Blatthöhe gewählt wird.

5. Einzugs- oder Speisewalze (50) nach einem der vorangehenden Ansprüche, **dadurch gekennzeichnet, dass** die Fussbreite (b1) grösser ist als die Blatthöhe (BT).

6. Einzugs- oder Speisewalze (50) nach einem der vorangehenden Ansprüche, **dadurch gekennzeichnet, dass** die Fussbreite (b1) zwischen 2.0 und 4.0 mm beträgt.

7. Einzugs- oder Speisewalze (50) nach einem der Ansprüche 1 bis 5, **dadurch gekennzeichnet, dass** der Draht eine Fussbreite (b1) von mindestens 1 mm aufweist, damit sie bei der Benutzung in eine Nut eingesetzt werden kann.

8. Einzugs- oder Speisewalze (50) nach einem der vorangehenden Ansprüche, **dadurch gekennzeichnet, dass** die Blatthöhe (BT) kleiner als 2.0 mm, insbesondere zwischen 1.0 mm und 2.0mm, vorzugsweise zwischen 1.3 mm und 1.7 mm ist.

9. Einzugs- oder Speisewalze (50) nach einem der vorangehenden Ansprüche, mit Ausnahme von Anspruch 2, **dadurch gekennzeichnet, dass** die Geometrie des Zahns als asymmetrisches Dreieck gebildet ist, wobei die weniger steile Flanke in Förderrichtung eingesetzt wird.

10. Einzugs- oder Speisewalze nach einem der vorangehende Ansprüche, **dadurch gekennzeichnet, dass** die Ganghöhe des Drahtes zwischen 3.0 und 5.0 mm ist.

11. Füllschacht mit einer Zuführvorrichtung (48), um Fasermaterial an eine Öffnerwalze zu liefern, bestehend aus einer Einzugs- oder Speisewalze (50) und einer Speisemulde (52), **dadurch gekennzeichnet, dass** die Einzugs- oder Speisewalze nach einem der Ansprüche 1 bis 9 ausgebildet ist.

## Claims

1. A feed or draw-in roller (50) with a clothing in form of a wound wire, with the clothing wire (56) having a root section (60) and a leaf section projecting up from the root section and the leaf section being formed with triangular teeth and the leaf height (BT), selected as total height (h1) minus root height (h2), being less than 2.5 mm, **characterized in that** the front angle α, which is enclosed by the conveying profile and a line perpendicular to the base of the wire, of each tooth is -20° to -60°, and the wedge angle β of each tooth is 30° to 120°.

2. A feed or draw-in roller (50) as claimed in claim 1, **characterized in that** the tooth shape corresponds substantially to that of an isosceles triangle.

3. A feed or draw-in roller (50) as claimed in one of the preceding claims, **characterized in that** the tooth spacing is between 3.0 and 5.0 mm.

4. A feed or draw-in roller (50) as claimed in one of the preceding claims, **characterized in that** the tooth spacing is chosen larger than the leaf height.

5. A feed or draw-in roller (50) as claimed in one of the preceding claims, **characterized in that** the root width (b1) is larger than the leaf height (BT).

6. A feed or draw-in roller (50) as claimed in one of the preceding claims, **characterized in that** the root width (b1) is between 2.0 and 4.0 mm.

7. A feed or draw-in roller (50) as claimed in one of the claims 1 to 5, **characterized in that** the wire is provided with a root width (b1) of at least 1 mm, therewith it can be placed in a groove when used.

8. A feed or draw-in roller (50) as claimed in one of the preceding claims, **characterized in that** the leaf height (BT) is less than 2 mm, especially between 1.0 and 2.0 mm, preferably between 1.3 mm and 1.7 mm.

9. A feed or draw-in roller (50) as claimed in one of the preceding claims, except for claim 2, **characterized in that** an asymmetrical triangle is chosen as the tooth geometry, whereby the less steep tooth profile is set in the conveying direction.

10. A feed or draw-in roller (50) as claimed in one of the preceding claims, **characterized in that** the lead of the wire is between 3.0 mm and 5.00 mm.

11. A fiber tuft feeder with a feeding apparatus (48), in order to supply fiber material to an opening roller, comprised of a feed or draw-in roller (50) and a feeding trough (52), **characterized in that** the feed or draw-in roller is built according to one of the claims 1 to 9.

## Revendications

1. Cylindre d'alimentation ou d'amenée (50) comprenant une garniture en forme de fil enroulé, le fil de garniture (56) présentant une partie de base (60) et une partie de feuille saillant hors de la partie de base, la partie de feuille étant formée avec des dents triangulaires et la hauteur de feuille (BT), définie en tant que la hauteur totale (h1) moins la hauteur de la base (h2), étant inférieure à 2,5 mm, **caractérisé en ce que** l'angle d'attaque α de chaque dent, qui est formé entre le flan avant et une ligne perpendiculaire à la base du fil, vaut -20° à -60°, et l'angle de taillant β de chaque dent vaut 30° à 120°.

2. Cylindre d'alimentation ou d'amenée (50) selon la revendication 1, **caractérisé en ce que** la forme des dents correspond essentiellement à un triangle isocèle.

3. Cylindre d'alimentation ou d'amenée (50) selon l'une quelconque des revendications précédentes, **caractérisé en ce que** l'écart entre les dents est compris entre 3,0 et 5,0 mm.

4. Cylindre d'alimentation ou d'amenée (50) selon l'une quelconque des revendications précédentes, **caractérisé en ce que** l'écart entre les dents est choisi supérieur à la hauteur de feuille.

5. Cylindre d'alimentation ou d'amenée (50) selon l'une quelconque des revendications précédentes, **caractérisé en ce que** la largeur de la base (b1) est supérieure à la hauteur de feuille (BT).

6. Cylindre d'alimentation ou d'amenée (50) selon l'une quelconque des revendications précédentes, **caractérisé en ce que** la largeur de la base (b1) est comprise entre 2,0 et 4,0 mm.

7. Cylindre d'alimentation ou d'amenée (50) selon l'une quelconque des revendications 1 à 5, **caractérisé en ce que** le fil présente une largeur de base (b1) d'au moins 1 mm, afin de pouvoir être inséré lors de l'utilisation dans une rainure.

8. Cylindre d'alimentation ou d'amenée (50) selon l'une quelconque des revendications précédentes, **caractérisé en ce que** la hauteur de feuille (BT) est inférieure à 2,0 mm, notamment est comprise entre 1,0 mm et 2,0 mm, de préférence entre 1,3 mm et 1,7 mm.

9. Cylindre d'alimentation ou d'amenée (50) selon l'une quelconque des revendications précédentes, à l'exception de la revendication 2, **caractérisé en ce que** la géométrie de la dent est formée suivant un triangle asymétrique, les flancs moins pentus étant utilisés dans la direction d'avance.

10. Cylindre d'alimentation ou d'amenée selon l'une quelconque des revendications précédentes, **caractérisé en ce que** la hauteur de pas du fil est comprise entre 3,0 et 5,0 mm.

11. Hotte d'alimentation comprenant un dispositif d'apport (48), pour fournir un matériau fibreux à un cylindre d'ouverture, constituée d'un cylindre d'alimentation ou d'amenée (50) et d'une cavité d'alimentation (52), **caractérisée en ce que** le cylindre d'alimentation ou d'amenée est réalisé selon l'une quelconque des revendications 1 à 9.
